# EUROPÄISCHE PATENTSCHRIFT

(11) **EP 0 048 329 B1**
(45) Veröffentlichungstag und Bekanntmachung des Hinweises auf die Patenterteilung: **26.06.1985**
(21) Anmeldenummer: 81106046.6
(22) Anmeldetag: 01.08.1981
(51) Int. Cl.: B41J 15/18, B65H 3/44

(54) **Druckmaschine**
Printing machine
Machine à imprimer

(30) Priorität: 19.09.1980 CH 7030/80
(43) Veröffentlichungstag der Anmeldung: 31.03.1982
(73) Patentinhaber: ASCOM AUTELCA AG, 3073 Gümligen (CH)
(72) Erfinder: Siegenthaler, Frits, CH-3556 Trub (CH)
(74) Vertreter: Keller, Hartmut

## Beschreibung

Die Erfindung betrifft eine Druckmaschine mit einem Eingangswalzenpaar zum Fördern einer stückwise zu bedruckenden Druckmaterialbahn, einer Druckvorrichtung une einer Abschneidevorrichtung für das bedruckte Bahnstück.

Durch die im Anspruch 1 angegebene Erfindung wird die Aufgabe gelöst, eine Druckmaschine dieser Art zu schaffen, mit der auf eine wählbare von mehreren Druckmaterialbahnen gedruckt werden kann, wobei diese Bahnen beispielsweise verschieden breit, verschiedenfarbig oder mit verschiedenen Vordrucken versehen sein können. Vorteiltafte Ausführungsformen dieser Maschine sind Gegenstand der Ansprüche 2 und 3. Die Weiterbildung der Erfindung nach dem Patentanspruch 5 ermöglicht es, die Führungskanäle für eine relativ grosse Anzahl Druckmaterialbahnen verhältnismässig dicht nebeneinander anzuordnen, indem wenig Raum beanspruchende Greifer als Fördervorrichtung dienen, deren Greif-und Lösebewegung durch praktisch keinen Raum einnehmende Mittel gesteuert sind. Die Ansprüche 6-9 geben vorteilhafte Ausführungsformen dieser Greifer und die Ansprüche 10 und 11 geben Weiterbildungen der Fördervorrichtung an.

Im folgenden wird ein Ausführungsbeispiel des Erfindungsgegenstandes anhand der beiliegenden schematischen Zeichnungen näher beschrieben. Es zeigen:
Fig. 1 eine vereinfachte schematische Seitenansicht einer Druckmaschine, mit der wahlweise, in beliebiger Reihenfolge, jeweils auf eine von sieben Druckmaterialbahnen gedruckt und das bedruckte Bahnstück abgeschnitten werden kann,
Fig. 2 einen Schnitt nach der Linie 11₋11 in Fig. 1,
Fig. 3 eine Seitenansicht eines Greifers,
Fig. 4 einen Schnitt nach der Linie IV-IV in Fig. 2, in grösserem Massstab,
Fig. 5 einen Schnitt nach der Linie V-V in Fig. 2, in grösserem Massstab, und
Fig. 6 eine teilweise Ansicht in Richtung des Pfeiles VI in Fig. 1.

In Fig. 1 bezeichnet 1 das Eingangswalzenpaar, 2 den Nadelkopf und 3 den Druckalken der Druckvorrichtung, 4 die Messerklinge, die mit einem am Druckbalken gebildeten Gegenmesser die Abschneidevorrichtung der als Nadeldrucker ausgeführten Druckmaschine bildet. Der Nadelkopf 2 ist quer zur Zeichenebene verschiebbar angetrieben, wie beispielsweise in der europäischen Patentanmeldung Nr. 80101133.9 beschrieben. Die Messerklinge 4 kann wie in der europäischen Patentanmeldung Nr. 80101205.5 beschrieben, angetrieben und der nicht dargestelle Farbbandtransport kann wie in der europäischen Patentanmeldung Nr. 80101248.5 beschrieben, ausgeführt sein. Die bekannten Nadeldrucker dieser Art arbeiten zum Bedrucken von Stücken ein und derselben Papierbahn so, dass die Eingangswalzen 1 die zu bedruckende Papierbahn in ihre Druckposition, gegebenenfalls zum zeilenweisen Bedrucken in mehrere Druckpositionen nacheinander, verschiebt, nach dem Bedrucken in die Abschneideposition weiterschiebt und nach dem Abschneiden des bedruckten Papierstücks in die Druckposition, gegebenenfalls in die erste Druckposition, zurückschiebt. Bei der vorliegenden Maschine arbeitet der Nadeldrucker 1-4 im wesentlichen ebenso, aber mit dem Unterschied, dass das Walzenpaar 1 die Papierbahn nach dem Abscheiden nicht in die Druckposition sondern, wie weiter unten erläutert, weiter zurückschiebt, nämlich bis zum Verlassen des Klemmspaltes 5 der Walzen 1, und dass die Papierbahn vor jedem Druckvorgang zwischen die Walzen 1 eingeführt und von diesen in die Druckposition, gegebenenfalls die erste Druckposition, vorgeschoben wird.

Für sieben wahlweise in beliebiger Reihenfolge zu bedruckende Papierbahnen sind siehen flache, je zwischen zwei parallelen Kanalwänden gebildete Führungskanäle, von denen zwei mit 6 und 7 bezeichnet sind, fächerförmig angeordnet und auf die der Druckvorrichtung 2,3 abgewandte Seite des Klemmspaltes 5 gerichtet. Zur seitlichen Führung jeder Papierbahn sind zwischen den Kanalwänden jedes Führungskanals zwei Führungen angeordnet, die durch in Löcher der Kanalwände greifende Nasen gehalten sind. Zur Anpassung an verscheidene Papierbandbreiten sind mehrere Lochreihen vorgesehen, vergl. die Kanalwand 61 des Kanals 6, die Führungen 62 mit den Nasen 63 und die Lochreihen 64 in Fig. 2.

Um mit einem Kleinen Winkel zwischen benachbarten Kanälen auszukommen und dadurch innerhalb eines gegebenen Winkels möglichst viele Führungskanäle unterzubringen, sind nach Fig. 1 nur die äussersten und zwei der dazwischen liegenden Kanalwände bis an das dem Klemmspalt 5 benachbarte Ende der Kanalanordnung erstreckt und die anderen kürzer ausgeführt, wobei benachbarte Kanäle ineinander münden. Nicht dargestellte plan-parallele Distanzstücke zwischen den beiden Kanalwänden jedes Führungskanals und nicht dargestellte abgestumpt keilförmige Distanzstücke zwischen benachbarten Führungskanälen sowie geeignete Verbindungsmittal halten die Kanalanordnung zusammen.

Dem Führungskanal 6 ist ein Greifer 8, dem Führungskanal 7 ist ein gleicher Greifer 9 un den weiteren Führungskanälen ist je ein weiterer, gleicher Greifer zum Vorschieben und Zurückschieben der im betreffenden Kanal geführten Papierbahn zugeordnet. Diese Papierbahnen sind in Fig. 1 nicht dargestellt. In Fig. 4 und 5 ist die Papierbahn im Führungskanal 6 mit 11, im Führungskanal 7 mit 12 bezeichnet. Jeder Greifer ist, wie weiter untern im Zusammenhang mit Fig. 2-5 näher beschrieben, ausgeführt und mittels einer Antriebsvorrichtung längs eines Vorschub-und Rückschubweges verschiebbar, der sich über einen dem Klemmspalt 5 abgewandten Teil des zugeordneten Kanals erstreckt, bei allen Kanälen gleich liegt, und annähernd dem Abstand entspricht, den die fächerförmige Anordnung der Kanäle vom Klemmspalt 5 hat. In Fig. 1,2,4 und 5 ist der Greifer 8 am Ende des Vorschubweges (d.i. der Anfang des Rückschubweges), und der Greifer 9 am Anfang des Vorschubweges, (d.i. das Ende des Rückschubweges). Die Greifer sind, wie im Zusammenhang mit Fig. 4 und 5 erläutert wird, so gesteuert, dass einem Endteil des Vorschubweges die Lösebewegung des Greifers, dem damit zusammenfallenden Anfangsteil des Rückzugweges dementsprechend die Greifbewegung des Greifers und dem restlichen Teil des Vorschub- und Rückschubweges die Greifposition des Greifers zugeordnet ist.

Die Antreibsgeschwindigkeit und -richtung jedes Greifers ist längs des ganzen Vor- und Rückschubweges der Umfangsgeschwindigkeit und Drehrichung des Walzenpaares 1 angepasst. Grundsätzlich genügt es, wenn unmittelbar vor und während des Lösens des Greifers dessen Geschwindigkeit gleich oder wenig grösser sowie während und unmittelbar nach der Greifbewegung die Geschwindigkeit des Greifers gleich oder etwas kleiner als die des Walzenpaares ist. Im Ruhezustand der Druckmaschine haben die freien Enden der Papierbahnen alle denselben Abstand vom Klemmspalt 5. Dieser Abstand ist etwas kleiner als der Vorund Rückschubweg der Greifer, und jeder Greifer ist in der in Fig. 1 für den Greifer 9 dargestellten Ruhestellung, in der er in Greifposition ist, er greift also an der Papierbahn an und hält sie fest.

Wenn auf eine Papierbahn gedruckt werden soll, wird der Greifer, der dieser Papierbahn bzw. deren Führungskanal zugeordnet ist, vorgeschoben, wobei er die Papierbahn mitnimmt. Wenn der Greifer sich dem Ende seines Vorschubweges nähert, gelangt die Papierbahn in den Klemmspalt 5 des Walzenpaares 1, kurz danach führt der Greifer seine Lösenbewegung aus, er bleibt in dieser Stellung, und das Walzenpaar 1 schiebt das Papierband vorwärts in die Druckposition, in der es bedruckt wird, und weiter in die Abschneideposition, in der es abgeschnitten wird, und daraufhin rückwärts. Kurz bevor die rückwärts geschobene Papierbahn den Klemmspalt 5 des Walzenpaares 1 verlässt, beginnt der Greifer seine Rückenschubbewegung, wobei er zuerst seine Greifbewegung ausführt und danach die Papierbahn mitnimmt, die den Klemmspalt 5 des Walzenpaares 1 verlässt. Am Ende des Rückschubweges ist der Greifer wieder in seiner Ruhelage und das durch das Abschneiden des bedruckten Stückes der Papierbahn gebildete freie Papierbahnende ist wieder in der Lage, die das vor dem Abschneiden vorhanden gewesene Ende vor dem ganzen Vorgang hatte. Dies ist darauf zurückzuführen, dass der Greifervorschub kurz nach dem Einlaufen des ursprünglichen Papierbahnendes in den Klemmspalt 5 endete, der Rückschubweg kurz vor dem Herauslaufen des neuen Papierbahnendes aus dem Klemmspalt begann, und der Vorschubweg gleich dem Rückschubweg ist. Der Antrieb des Greifers und der Walzen erfolgt durch Schrittmotoren, da diese für bestimmte Drehungen genau steuerbar sind. Die erforderlichen Drehungen der Walzen ergeben sich aus den Abständen des Klammspaltes von der Druckstelle und der Abschneidestelle. Durch die angegebene Bemessung der Vor- und Rückschubgeschwindigkeit des Greifers wird erreicht, dass die Papierbahn weder gestaucht nach gezerrt wird, wenn sie vorübergehend sowohl vom Greifer als auch vom Walzenpaar gefördert wird.

Jeder Greifer hat, wie Fig. 2-5 an Beispiel des Greifers 8 und teilweise auch für den Greifer 9 zeigen, zwei Federblechstreifen 81 bzw. 91, die an ihren Enden durch Distanzstücke in einem Abstand voneinander gehalten, anschliessend einander zugewandt gekröpft sind und zur Mitte hin divergieren. Die Federbleckstreifen 81 des Greifers 8 sind an der Aussenseite der Kanalwände 61 des zugeordneten Führungskanals 6 angeordnet, und ihre Kröpfungen sind an diesen geführt. Entsprechendes gilt für die anderen Greifer. An der Innenseite der Federblechstreifen 81 bzw. 91 ist je eine Greifbacke 82 bzw. 92 zweier Greifbackenpaare und je ein Nocken 83 bzw. 93 einse zwischen den Greifbackenpaaren 82 bzw. 92 angeordneten Nockenpaares befestigt. Die Greifbacken 82 und 92 greifen je durch eine Oeffnung 65 bzw. 75 in den Kanalwänden 61 und 71 und die Nocken 83 bzw. 93 greifen je durch eine Oeffnung 66 bzw. 76 der Kanalwände 61 bzw. 71 hindurch. Diese Oeffnungen sind zur Ermöglichung der Vorund Rückschubbewegung des Greifers 8 bzw. 9 als Langlöcher ausgebildet. Die Federbleckstreifen 81 bzw. 91 sind so vorgespannt, dass die Greifbacken 82 bzw. 92 im Ruhezustand des Greifers 8 bzw.9 zusammengepresst sind, und die Nocken 83 bzw. 93 einander (und auch die Papierbahn) nicht berühren, so dass die Federkraft der Federbleckstreifen 81 bzw. 91 vollständig auf die Greifbacken wirkt. Damit die Greifbackenpaare 82 bzw. 92 zuverlässig kraftschlüssig an der Papierbahn 11 bzw. 12 im Kanal 6 bzw. 7 angreifen, bestehen sie aus einem Material (Kunststoff) mit hohem Reibungskoeffizienten. Dagenen bestehen die Nocken 83 bzw. 93 aus einem Material (einen anderen Kunststoff) hoher Gleitfähigkeit, damit sie leicht auf ihnen zugeordneten Steuerflächen gleiten, wie im folgenden beschrieben.

Die Nocken 83 und 93 der Greifer 8 und 9 laufen bei deren Lösebewegung und Greifbewegung auf Steuerflächen 67 bzw. 77, die an keilförmigen Ausbuchtunden 68 bzw. 78 der Kanalwände 61 und 71 gebildet sind. Im übrigen ragen di Nocken 83 und 93 durch die Langlöcher 66 bzw. 76 in den Kanalwänden 61 bzw. 71 hindurch. Diese Langlöcher 66 und 76 sind aber kürzer als die Langlöcher 65 und 75, in die die Greifbacken 82 und 92 hineinragen, weil die Nocken 83 und 93 am Ende des Vorschub- und Anfang des Rückschubweges auf den Steuerflächen 67 und 77 gleiten.

In Fig. 1,2,4 und 5 ist der Greifer 8 am Ende des Vorschubweges und seine Nocken 83 sind auf die Steuerflächen 67 aufgelaufen, so dass seine Greifbacken 82 von der Papierbahn 11 abgehoben sind. Damit kann diese (11)-wie oben beschrieben-vom Walzenpaar 1 weiter vorgeschoben und nach dem Druck- und dem Abschneidevorgang wieder zurückgeschoben werden. Wenn der Greifer 8 danach seine Rückschubbewegung ausführt, laufen die Nocken 83 von den Steuerflächen 67 ab. wodurch die Greifbewegung bewirkt und die Papierbahn 11 von den Greifbacken 82 erfasst und auf dem Rückschubweg des Greifers 8 zurückgeschoben wird, bis der Greifer 8 die Stellung hat, in welcher der Greifer 8 dargestellt ist. Dabei bleibt die Papierbahn 11 festgehalten. Wenn der Greifer 9 vorgeschoben wird, nimmt er die zwischen seinen Greifbacken 92 festgeklemmte Papierbahn 12 mit, bis seine Nocken 93 auf die Steuerflächen 77 laufen. Der Greifer 9 kommt dann in die Lage und in den Zustand, in dem der Greifer 9 dargestellt ist, und es gilt das dazu Gesagte.

Zum Antrieb in Vor- und Rückschubrichtung ist jeder Greifer sowohl mit einem Paar Zugfedern, die in Rückschubrichtung wirken, als auch mit einer Seilwinde verbunden, die gegen die Zugfedern wirkt, wie in Fig. 1 und 6 sowie am Beispiel des Greifers 8 und teilweise für den Greifer 9 auch in Fig. 2 gezeigt ist. So ist der Greifer 8 mit einem Zufederpaar 84, das ortsfest abgestützt ist, und mit einem Paar dehnungsfester Seile 85 verbunden. Die entsprechenden Seile des Greifers 9 sind in Fig. 1 und 2 mit 95 bezeichnet. In Fig. 1 ist das dort sichtbare Seil des Paares 85 nur teilweise dargestellt. Jedes Seil 85 bzw. 95 läuft über eine frei drehbare Umlenkrolle 86 bzw. 96 zu einer Seilscheibe 87 bzw. 97, an der das Seilende befestigt ist. Die Seilscheiben jedes Paares 87 bzw. 97 sitzen fest auf einer Welle 88 bzw. 98, deren Drehung durch nicht dargestellte Anschläge in der der Zugrichtung der Federn, z.B. 84, entspechender Richtung beschränkt ist, wodurch die Ruhelage der Greifer 8 und 9 definiert ist. Auf jeder Welle 88 und 98 sitzt ein Kupplungsglied 89a bzw. 99a einer formschlüssigen elektromagnetisch schaltbaren Kupplung, deren anderes Kupplungsglied 89b bzw. 99b dreh- und verschiebbar auf der Welle 88 bzw. 98 gelagert ist. Die Kupplungsglieder 89b und 99b haben eine sinnbildlich dargestellte Aussenverzahnung, die auch bei axialer Verschiebung des Kupplungsgliedes mit einem Zahnrad 13 bzw. 14 eines sinnbildlich dargestellten Zahnradvorgeleges 15 kämmt, das von einem Schrittmotor 16 angetrieben ist, und die Kupplungsglieder 89b und 99b sowie die diesen entsprechenden weiteren Kupplungsglieder gemeinsam antreibt, wodurch aber jeweils nur die Welle angetrieben wird, deren Kupplung eingerückt ist. Dabei ist der Schrittmotor 16 so gesteuert, dass die Drehung dem Greifervor- bzw. -rückschubweg entspricht. Zur Vermeidung von fringen für die Stromzufuhr zu den die Erregerwicklung tragenden Gliedern, z.B. 89a, 99a, der Kupplungen ist deren elektrische Anschlussleitung, z.B. 89c, 99c, mit soviel Spiel um die betreffende Welle, z.B. 88, 98, gewickelt, dass diese sich ungehindert entsprechend der Vor- und Rückschubbewegung des Greifers drehen kann.

Die ganze Maschine ist durch eine nicht dargestellte elektronische Programmsteuereinrichtung gesteuert, die jeweils das Einrücken der Kupplung (z.B. 89a/89b) auslöst, die dem Greifer (z.B. 8) des Führungskanals (z.B. 6) für die gewählte Papierbahn (z.B. 11) zugeordnet ist, den Antrieb des Schrittmotors 16 und des Walzenpaares 1 sowie den Druck- und den Abschneidevorgang steuert. Obwohl der das Walzenpaar 1 antreibende (nicht dargestellte) Schrittmotor genau gemäss den durch das Walzenpaar auszuführenden Vor- und Rückschubstrecken steuerbar ist, wird der Vorschub, durch den die Papierbahn in die Druckposition, gegebenfalls in die erste von mehreren Druckpositionen, kommt, nicht durch eine entsprechend bemessene Drehung der Walzen 1 bemessen, sondern dann beendet, wenn eine Lichtschranke 17 (Fig. 1) auf das freie Papierbahnende anspricht. Dadurch wird während jedes Programmes einmal eine ganz bestimmte Lage des Papierbahnendes in der Maschine sichergestellt und verhindert, dass durch Zufälligkeiten bedingte, einzeln unwesentliche Vor- oder Rückschubfehler sich von Druckvorgang zu Druckvorgang addieren und schliesslich zu grösseren Positionierungsfehlern führen. Eine weitere, nicht dargestellte Lichtschranke ist vor dem Walzenpaar angeordnet, sie arbeitet mit der Steuereinrichtung zusammen, um ein Signal auszulösen, wenn eine Papierbahn aufgebrucht ist.

## Patentansprüche

1. Druckmaschine mit einem Eingangswalzenpaar (1) zum Fördern einer stückweise zu bedruckenden Druckmaterialbahn (11, 12), einer nachfolgenden Druckvorrichtung (2) und einer dahinter angeordneten Abschneidevorrichtung (4) für das bedruckte Bahnstück, dadurch gekennzeichnet, dass mehrere, flache Führungskanäle (6, 7) für je eine von mehreren Druckmaterialbahnen fächerförmig angeordnet und auf die der Druckvorrichtung (2) abgewandte Seite des Klemmspaltes (5) des Walzenpaares (1) gerichtet sind, und jeweils jedem Führungskanal (6, 7) eine einzeln antreibbare Fördervorrichtung (8, 9) zugeordnet ist, die so ausgebildet ist, daß sie vor einem Druckvorgang die zu bedruckende der je in einen der Kanäle (6, 7) hineinragenden Druckmaterialbahnen längs des Kanales vorschiebt und sie nach dem Einlaufen des freien Bahnendes in den Walzenspalt (5) des rotierenden Walzenpaares (1) loslässt, das (1) dann die Bahn weiter in Druckposition vorschiebt und nach dem Abscheidevorgang zurückschiebt, wobei die Fördervorrichtung (8, 9) die Bahn wieder erfasst, bevorderen beim Abschneiden gebildetes Ende den Walzenspalt (5) verlässt, und die Bahn weiter um eine Strecke zurückschiebt, die gleich der Vorschubstrecke der Fördervorrichtung längs des Kanales ist.

2. Maschine nach Anspruch 1, dadurch gekennzeichnet, dass der Vor- und Rückschubweg der Fördervorrichtung annähernd dem Abstand entspricht, den die fächerartige Anordnung der Führungskanäle (6, 7) vom Walzenspalt (5) hat.

3. Maschine nach Anspruch 1 oder 2, dadurch gekennzeichnet, dass jeder Führungskanal (6, 7) zwei parallele Kanalwände (71, 72) hat, und der Abstand wenigstens der äusseren Wände der äusseren Kanäle der Kanalanordnung vom Klemmspalt (5) annähernd dem Vor- und Rückschubweg der Fördervorrichtung (8, 9) entspricht, und einander benachbarte Wände von je zwei inneren Kanälen kürzer als die äusseren Wände der äusseren Kanäle sind, so dass jene Kanäle ineinander münden.

4. Maschine nach einerm der Ansprüche 1 bis 3, dadurch gekennzeichnet, dass jedem Führungskanal (6, 7) ein Greifer (8, 9) zugeordnet ist, der einzeln durch eine Antriebzvorrichtung (84-89, 94-99) längs eines Vorund Rückschubweges, der sich über einen dem Walzenpaar abgewandten Längsteil der Kanäle erstreckt, verschiebbar und so gesteuert ist, dass einem Endteil des Verschubweges die Lösebewegung des Greifers, dem damit zusammenfallenden Anfangsteil des Rückschubweges die Greifbewegung des Greifers und dem restlichen Teil des Vorschub- und Rückschubweges die Greifposition des Greiferpaares zugeordnet ist, und dass die Antriebsgeschwindigkeit und -richtung jedes Greifers längs des Vor- und Rückschubweges unmittelbar vor und während des Lösens des Greifers sowie während und unmittelbar nach dessen Greifbewegung der Umfangsgeschwindigkeit und Drehrichtung des Walzenpaares entspricht.

5. Maschine nach Anspruch 4, dadurch gekennzeichnet, dass jeder Greifer (8, 9) zwei an der Aussenseite der Kanalwände (61, 71) que zur Vorund Rückschubrichtung geführte Federbleche (81, 91) hat, die mit Greifbackenpaaren (82, 92) und Nockenpaaren (83, 93) versehen sind, dass die Greifbacken (82, 83) durch in dem Kanalwänden (61, 71) gebildete Oeffnungen hindurch greifen, die zur Ermöglichung der Vorschub- und Rückschubbewegung als Langlöcher (65, 75) ausgebildet sind, und dass jeder Nocken (83, 93) bei der Oeffnungsbewegung und bei der Greifbewegung der Greifbacken auf einer Steuerfläche (67, 77) läuft, die an keilartigen Vorsprüngen (68, 78) an den Aussenseiten der Kanalwände (61, 71) gebildet sind, und dass die Greifbacken (82, 92) und die Nocken (83, 93) durch eine elastische Vorspannung der Federbleche (81, 91) paarweise in Richtung zueinander gedrückt sind.

6. Maschine nach Anspruch 5, dadruch gekennzeichnet, dass die Nocken (83, 93) auf dem Weg des Greifers (8, 9) auf dem dessen Greifbacken (82, 92) in Greifposition sind, je in eine Aussparung (66, 76) der Kanalwand (61, 71) hineinragen, so dass die Nocken (83, 93) nur im Bereich der Steuerflächen (67, 77) an den Kanalwänden (61, 71) angreifen.

7. Maschine nach einem der Ansprüche 5 oder 6, dadurch gekennzeichnet, dass jeder Greifer (8, 9) in der Mitte der Federbleckstreifen ein Nockenpaar (83, 93) und heiderseits desselben je ien Greifbackenpaar (82, 92) hat.

8. Maschine nach einem der Ansprüche 5 bis 7, dadurch gekennzeichnet, dass die Enden der Federbleckstreifen (81, 91) jedes Greifers (8, 9) über die Kanalwände (6, 7) hinausragen, und je mit einer Zugfeder (84, 94), die entgegengesetzt zur Vorschubrichtung des Greifers (8, 9) wirkt, und mit einem Seil (85, 95) verbunden ist, das in Vorschubrichtung zu einer Umlenkrolle (86, 96) und von dieser zu einer einzeln antreibbaren Seilwinde (97, 98) läuft.

9. Maschine nach einem der Ansprüche 1 bis 8, dadurch gekennzeichnet, dass alle Fördervorrichtungen, insbesondere Greifer, mit Seilwinden (8, 84-88; 9, 94-98) je über eine einzeln schaltbare, formschlüssige Wellenkupplung (89a, 89b; 99a, 99b) mit einem gemeinsamen Antrieb (13-15) verbunden sind.

10. Maschine nach Anspruch 9, dadurch gekennzeichnet, dass das Abtriebsglied (89a, 99a) jeder Kupplung einen zum Ein- und Ausrücken dienenden Elektromagneten hat, dessen Anschlussleitung (89c, 99c) um die drehfest mit diesem Abtriebsglied verbundene Welle (88, 98) mit einem Spiel gewickelt ist, das die für die Vorund Rückschubbewegung der Fördervorrichtung, insbesondere des Greifers (8, 9), erforderliche Drehung der Welle (88, 89) ermöglicht.

11. Maschine nach Anspruch 9 oder 10, dadurch gekennzeichnet, dass die Antriebsglieder (89b, 99b) aller Kupplungen von einem umsteuerbaren Elektromotor (16) über ein gemeinsames Zahnradvorgelege (15) angetrieben sind.

12. Maschine nach einem der Ansprüche 1 bis 11, gekennzeichnet durch eine Lichtschranke (17), die in Druckposition der Druckmaterialbahn, bei mehrzeiligem Druck in der ersten Druckposition, auf das freie Ende der Druckmaterialbahn anspricht, um den Antrieb des Eingangswalzenpaares (1) zu stoppen und den Druckvorgang, bei mehrzeiligem Druck den Druck der ersten Zeile, auszulösen.

## Revendications

1. Machine à imprimer comprenant une paire de cylindres d'alimenation (1) pour faire avancer une bande de matériau à imprimer (11, 12) par sections, un dispositif d'impression (2) monté à la suite et un dispositif de découpe (4) situé derrière ce dernier pour la découpe de la section de bande imprimée, caractérisée en ce que plusieurs canaux de guidage plats (6,7) destinés à chacune des bandes de matériau à imprimer sont disposés en éventail et dirigés vers le côté de la zone de pincement (5) de la paire de cylindres (1) qui est à l'opposé du dispositif d'impression (2), alors qu'à chaque canal de guidage (6,7) est respectivement associé un dispositif d'avance (8, 9), constitué de manière à être entraînable individuellement et qu'avant une opération d'impression il fasse avancer le long du canal la bande de matériau à imprimer faisant partie des bandes de matériau disposées chacune dans l'un des canaux (6, 7) et la relâche après pénétration de l'extrémité libre de la bande dans l'interstice (5) compris entre la paire de cylindres (1) qui tournent, cette paire de cylindres (1) continuant à faire avancer la bande vers le poste d'impression et la faisant revenir en arrière après l'opération de découpe, le dispositif d'avance (8, 9) saisissant à nouveau la bande avant que son extrémité constituée par l'extrémité découpée air quitté l'interstice (5) entre les cylindres et ramenant la bande en arrière sur une distance que est égale à la distance d'avance le long du dispositif d'avance le long du canal.

2. Machine selon la revendication 1, caractérisée en ce que le parcours d'avance et de retour du dispositif d'avance correspond approximativement à la distance comprise entre l'agencement en éventail des canaux de guidage (6, 7) et l'interstice (5) entre les cylindres.

3. Machine selon la revendication 1 ou 2, caractérisée en ce que chaque canal de guidage (6, 7) présente deux parois parallèles (71, 72), en ce que la distance comprise au moins entre les parois extérieures des canaux extérieurs de l'agencement de canaux et l'interstice de pincement (5) correspond approximativement au parcours d'avance et de retour du dispositif d'avance (8, 9), et en ce que les parois mutuellement voisines de deux canaux intérieurs respectifs sont plus courtes que les parois extérieures des canaux extérieures de manière que ces canaux débouchement les uns dans les autres.

4. Machine selon l'une quelconque des revendications 1 à 3, caractérisée en ce que qu'à chaque canal de guidage (6, 7) est associé un élément de saisie (8, 9) qui peut être déplacé individuellement par un dispositif d'entraînement (84-89,94-99) le long d'un parcours d'avance et de retour s'étendant sur une partie longitudinale des canaux qui est opposé à la paire de cylindres, commandé de manière que le mouvement de relâchement de l'élément de saisie soit associé à une partie d'extrémité du parcours d'avance, que le mouvement de saisie de l'élément de saisie soit associé à la partie de départ du parcours de retour qui coïncide avec ladite partie d'extrémité et que la position de saisie de la paire d'éléments de saisie soit associée à la partie restante du mouvement d'avance et de retour, et en ce que la vitesse et la direction de l'entraînement de chaque élément de saisie le long du parcours d'avance et de retour directement avant et pendant le dégagement de l'élément de saisie ainsi que pendant et directement après son mouvement de saisie correspondent à la vitesse de début et au sens de rotation de la paire de cylindres.

5. Machine selon la revendication 4, caractérisée en ce que chaque élément de saisie (8, 9) comprend deux tôles élastiques (91, 92) disposées sur le côté extérieur des parois (61, 71) des canaux transversalement au mouvement d'avance et de retour, lesdites tôles étant munies de mâchoires de saisie (82, 92) et de paires de butées (83, 93) de manière que les mâchoires de saisie (82, 93) traversant des ouvertures formées dans les parois (61, 71) des canaux, ouvertures qui sont constituées sous forme de trous allongés (65,75) pour permettre le mouvement d'avance et de retour, et en ce que chaque butée (83, 93) passe pendant le mouvement d'ouverture et pendant le mouvement de saisie des mâchoires de saisie sur des surfaces de commande (67, 77) qui sont constituées sur des saillies en forme de coins (68, 78) sur les côtés extérieurs des parois (61,71 ) des canaux, et en ce que les mâchoires de saisie (82, 92) et les butées (83, 93) sont pressées en direction les unes des autres par paires du fait d'une précontrainte élastique des tôles élastiques (81, 91).

6. Machine selon la revendication 5, caractérisée en ce que les butées (83, 93) constituées sur le parcours de l'élément de saisie (8, 9), sur celui de ses mâchoires de saisie (82, 92) en position de saisie, pénètrent chacune dans un évidement (66, 76) partiqué dans la paroi (61, 71) du canal de manière que les butées (83, 93) ne parviennent contre les parois (61, 71) du canal que dans la région des surfaces de commande (67, 77).

7. Machine selon la revendication 5 ou 6, caractérisée en ce que chaque élément de saisie (8, 9) comprend au milieu de la bande de tôle élastique deux butées (83, 93) et de chaque côté de ces dernières une paire de mâchoires de saisie (82, 92).

8. Machine selon l'une quelconque des revendications 5 à 7, caractérisée en ce que les extrémités des bandes de tôle élastique (81, 91) de chaque élément de saisie (8, 9) font saillie au-dessus des parois (6, 7) du canal et sont chacune reliées à un ressort de traction (84, 94) agissant dans le sens contraire à celui de l'avance de l'élément de saisie (8, 9) et à un câble (85, 95), le câble passant dans le sens de l'avance sur une roue de renvoi (86,96) et de cette dernière vers un treuil (97, 98) pouvant être entraîné individuellement.

9. Machine selon l'une quelconque des revendications 1 à 8, caractérisée en ce que tous les dispositifs d'avance, et en particulier les éléments de saisie, sont reliés par des câbles (8, 84-88; 9, 94-98) à un mécanisme d'entraînement commun (13-15) par l'intermédiaire d'un accouplement d'arbre (89a, 89b; 99a, 99b) réalisé par concordance de formes et commandable individuellement.

10. Machine selon la revendication 9, caractérisée en ce que l'organe de sortie (89a, 99a) de chaque accouplement comprend un électroaimant servant à la rétraction et au déploiement, dont la conduite de raccordement (89c, 99c) est enroulée avec un jet autour de l'arbre (88, 98) solidaire en rotation de cet organe de sortie, le jeu permettant la rotation de l'arbre (88, 89) qui est nécessaire pour le mouvement d'avance et de retour du dispositif d'alimentation et en particulier de l'élément de saisie (8, 9).

11. Machine selon la revendication 9 ou 10, caractérisée en ce que l'organe d'entraînement (89b, 99b) de tous les accouplements est entraîné par un moteur électrique inversable (16), par une transmission intermédiaire commune à roue dentée (15).

12. Machine selon l'une quelconque des revendications 1 à 11, caractérisée par une barrière lumineuse (17) que correspond, dans la position d'impression du matériau en bande à imprimer, ou dans la première position d'impression quand il s'agit d'une impression de plusieurs lignes, à l'extrémité libre de la bande de matériau à imprimer, de manière à arrêter l'entraînement de la paire de cylindres d'alimentation (1) et à déclencher l'opération d'impression, ou celle de la première ligne quand il s'agit d'une impression de plusieurs lignes.

## Claims

1. A printing machine having a pair of entry rollers (1) for the conveyance of a web of printing material (11, 12) that is to be printed piecemeal, a subsequent printing device (2) and a cut-off device (4), arranged therebehind, for the printed piece of web, characterised in that several shallow guide channels (6, 7) for one each of several webs of printing material are arranged in a fan-shaped manner and are directed at the side, remote from the printing device (2), of the clamping nip (5) of the pair of rollers (1), and associated in each case with each guide channel (6, 7) is an individually drivable conveying device (8, 9) which is so designed that, prior to a printing operation, it advances that one of the webs of printing material each projecting into one of the channels (6, 7) that is to be printed along the channel and, after the run-in of the free end of the web into the roller nip (5) of the rotating pair of rollers (1), releases it, which rollers (1) then advance the web further, into the printing position, and, after the cutting-off operation, pushes it back, in which respect the conveying device (8, 9) grasps the web again before the end thereof formed upon the cutting-off leaves the roller nip (5), and pushes the web back further by a length which is equal to the feed distance of the conveying device along the channel.

2. A machine according to claim 1, characterised in that the feed and return path of the conveying device corresponds approximately to ths spacing which the fan-like arrangement of the guide channels (6, 7) has from the roller nip (5).

3. A machine according to claim 1 or 2, characterised in that each guide channel (6, 7) has two parallel channel walls (71, 72), and the spacing at least of the outer walls of the outer channels of the channel arrangement from the clamping nip (5) corresponds approximately to the feed and return path of the conveying device (8, 9), and mutually adjacent walls of two inner channels each are shorter than the outer walls of the outer channels, so that those channels open into one another.

4. A machine according to one of claims 1 to 3, characterised in that associated with each guide channel (6, 7) is a gripper (8, 9) which is displaceable individually by a drive device (84-89, 94 99) along a feed and return part which extends over a longitudinal part of the channels which is remote from the pair of rollers, and is so controlled that associated with an end part of the advance path is the release movement of the gripper, associated with the initial part, coinciding therewith, of the return path is the gripping movement of the gripper and associated with the residual part of the feed and return path is the gripping position of the pair of grippers, and in that the driving speed and direction of each gripper along the feed and return path immediately prior to and during the release of the gripper as well as during and immediately after the gripping movement thereof corresponds to the peripheral speed and direction of rotation of the pair of rollers.

5. A machine according to claim 4, characterised in that each gripper (8, 9) has two spring plates (81, 91) which are guided on the outside of the channel walls (61,71) transversely to the feed and return direction and which are provided with pairs of gripping jaws (82, 92) and pairs of cams (83, 93) in that the gripping jaws (82, 92) engage through openings formed in the channel walls (61, 71) which, to make possible the advance and return movement, are designed as slotted holes (65, 75), and in that each cam (83, 93), upon the opening movement and upon the gripping movement of the gripping jaws, runs on a control surface (67, 77) which is formed on wedge-like projections (68,78) on the outsides of the channel walls (61,71), and in that the gripping jaws (82, 92) and the cams (83, 93) are forced by an elastic biassing of the spring plates (81,91) in pairs in the direction of one another.

6. A machine according to claim 5, characterised in that the cams (83, 93) on the path of the gripper (8, 9) on which the gripping jaws (82, 92) thereof are in the gripping position each project into a recess (66, 76) of the channel wall (61, 71), so that the cams (83, 93) act only in the region of the control surfaces (67, 77) on the channel walls (61, 71).

7. A machine according to one of claims 5 or 6, characterised in that each gripper (8, 9) has, in the centre of the spring plate strips, a pair of cams (83, 93) and, on both sides of the same, one pair each of gripping jaws (82, 92).

8. A machine according to one of claims 5 to 7, characterised in that the ends of the spring plate strips (81,91) of each gripper (8, 9) project beyond the channel walls (6, 7), and each is connected to a tension spring (84, 94), which acts oppositely to the advance direction of the gripper (8, 9), and to a cable (85, 95), which runs in the advance direction to a guide roller (86, 96) and from this to an individually drivable cable winch (97, 98).

9. A machine according to one of claims 1 to 8, characterised in that all the conveying devices, more especially grippers, with cable winches (8, 84-88; 9, 94-98) are each connected by way of an indivually switchable form-locking shaft coupling or clutch (89a, 89b, 99a, 99b) to a common drive (13-15).

10. A machine according to claim 9, characterised in that the power-take-off or driven member (89a, 99a) of each coupling has an electromagnet which serves for the engagement and disengagement and connection line (89c, 99c) of which is wound around the shaft (88, 98), connected in a torsionally-fast manner to this power-take-off member, with a clearance which makes possible the rotation of the shaft (88, 89) which is necessary for the advance and return movement of the conveying device, more especially of the gripper (8, 9).

11. A machine according to claim 9 or 10, characterised in that the drive members (89b, 99b) of all the couplings are driven by a reversible electric motor (16) by way of a common toothed- wheel intermediate gear (15).

12. A machine according to any one of claims 1 to 11, characterised by a light barrier (17) which in the printing position of the web of printing material, in the case of multiple line printing in the first printing position, responds to the free end of the web of printing material, in order to stop the drive of the pair of entry rollers (1) and to initiate the printing operation, in the case of multiple line printing the printing of the first line.
